# EUROPÄISCHE PATENTSCHRIFT

(11) **EP 2 324 233 B1**
(45) Veröffentlichungstag und Bekanntmachung des Hinweises auf die Patenterteilung: **15.08.2012**
(21) Anmeldenummer: 09779767.4
(22) Anmeldetag: 16.06.2009
(51) Int. Cl.: F02N 11/08, F02N 15/04, F02N 15/06

(54) **VERFAHREN UND STEUERUNG FÜR EINE STARTVORRICHTUNG EINER BRENNKRAFTMASCHINE**
METHOD AND CONTROLLER FOR A STARTER DEVICE OF AN INTERNAL COMBUSTION ENGINE
PROCÉDÉ ET COMMANDE POUR UN DISPOSITIF DE DÉMARRAGE D' UN MOTEUR À COMBUSTION INTERNE

(30) Priorität: 06.08.2008 DE 102008041040
(43) Veröffentlichungstag der Anmeldung: 25.05.2011
(73) Patentinhaber: Robert Bosch GmbH, 70442 Stuttgart (DE)
(72) Erfinder: SENGEBUSCH, Falco, 70469 Stuttgart-Feuerbach (DE)
(86) Internationale Anmeldenummer: PCT/EP2009/057401
(87) Internationale Veröffentlichungsnummer: WO 2010/015450

(56) Entgegenhaltungen:
- EP-A- 0 205 807
- EP-A- 1 041 275
- DE-A1- 19 851 741
- DE-A1-102006 006 841

## Beschreibung

### Stand der Technik

Die Erfindung bezieht sich auf ein Verfahren einer Steuerung für eine Startvorrichtung mit einem Startermotor, einer Einspurvorrichtung und einem Starterritzel zum Einspuren in einen Zahnkranz einer Brennkraftmaschine in einem Kraftfahrzeug, wobei die Einspurvorrichtung zum Einspuren des Starterritzels von der Steuerung, insbesondere für eine Start-Stopp-Betriebsstrategie, angesteuert wird. Ferner bezieht sich die Erfindung auf ein Computerprogrammprodukt und eine Steuerung für eine Startvorrichtung mit einem Startermotor, einem Starterrelais und einem Starterritzel zum Starten einer Brennkraftmaschine in einem Fahrzeug, wobei die Steuerung mit einem Mikrocomputer ausgebildet ist, mittels dem eine Start-Stopp-Betriebsstrategie ausführbar ist.

Es ist bekannt, zur Einsparung von Kraftstoff und Emissionen die Brennkraftmaschine in einem Fahrzeug durch eine Motorsteuerung beispielsweise an Ampeln oder wegen Verkehrshindernissen, die zu einem kurzfristigen Stopp zwingen, nach bestimmten Abschaltbedingungen, insbesondere nach einem bestimmten Zeitablauf, auszuschalten. Es ist ferner bekannt, eine Brennkraftmaschine mittels eines Starters, der ein Starterritzel aufweist, das in einen Zahnkranz einer Brennkraftmaschine eingespurt wird, zu starten. Für eine solche Konstruktion einer Brennkraftmaschine, die mit Hilfe eines Starterritzels gestartet wird, gibt es für einen Wiederstart Mindestzeiten, die abgewartet werden müssen, bis die Brennkraftmaschine wieder gestartet werden kann, da das stehende Starterritzel in einen drehenden Zahnkranz nicht eingespurt werden darf.

Es gibt Entwicklungen das Starterritzel bereits während des Auslaufens der Brennkraftmaschine in den Zahnkranz einzuspuren. Dazu ist folgender Stand der Technik bekannt.

Aus der DE 10 2006 011 644 A1 ist eine Vorrichtung und ein Verfahren zum Betrieb einer Vorrichtung mit einem Starterritzel und einem Zahnkranz einer Brennkraftmaschine bekannt, wobei die Drehzahl des Zahnkranzes und des Starterritzels ermittelt werden, um das Starterritzel nach dem Ausschalten der Brennkraftmaschine mit im Wesentlichen gleicher Drehzahl beim Auslaufen der Brennkraftmaschine einzuspuren. Das Starterritzel bleibt bis zum Andrehen der Brennkraftmaschine in einem eingespurten Zustand.

Die DE 10 2006 039 112 A1 beschreibt ein Verfahren zum Bestimmen der Drehzahl des Starters für einen Kfz-Verbrennungsmotor. Es wird ferner beschrieben, dass die Startanlage ein eigenes Starter-Steuergerät umfasst, um die Drehzahl des Starters zu berechnen und um in einem Start-Stopp-Betrieb das Ritzel vom Startermotor zu beschleunigen, wenn ein Selbststart des Verbrennungsmotors aufgrund gesunkener Drehzahl nicht mehr möglich ist. Das Ritzel wird mit im Wesentlichen synchroner Drehzahl in den Zahnkranz des auslaufenden Verbrennungsmotors eingerückt.

Die DE 10 2005 004 326 A1 beschreibt eine Startvorrichtung für einen Verbrennungsmotor mit einem separaten Einrück- und Startvorgang. Hierfür hat die Startvorrichtung eine Steuereinheit, die einen Startermotor und ein Stellglied zum Einrücken eines Starterritzels separat ansteuert. Von der Steuereinheit kann das Ritzel vor einem Startvorgang des Fahrzeugs in den Zahnkranz eingespurt werden, bevor der Fahrer einen neuen Startwunsch geäußert hat. Dabei wird das Stellglied als Einrückrelais bereits während einer Auslaufphase des Verbrennungsmotors angesteuert. Die Drehzahlschwelle liegt hierbei weit unter der Leerlaufdrehzahl des Motors, um den Verschleiß der Einspurvorrichtung möglichst gering zu halten. Um Spannungseinbrüche im Bordnetz durch einen sehr hohen Anlaufstrom vom Startermotor zu vermeiden, wird durch die Steuerung ein sanfter Anlauf, beispielsweise durch eine Taktung des Starterstroms realisiert. Die Leistungsfähigkeit des Bordnetzes wird durch Analyse des Batteriezustands überwacht und entsprechend wird der Startermotor getaktet bzw. mit Strom versorgt. Ferner beschreibt die Erfindung, dass die Kurbelwelle kurz vor oder nach Erreichen des Stillstands des Verbrennungsmotors positioniert werden kann, um die Startzeit zu verkürzen.

EP 1041275 beschreibt eine Startvorrichtung mit einem Weg sensor.

Es ist Aufgabe der vorliegenden Erfindung, ein Verfahren, ein Computerprogrammprodukt und eine Steuerung der eingangs genannten Art derart weiterzubilden, um einen Fahrzeugkomfort zu verbessern, in dem ein Wiederstart der Brennkraftmaschine deutlich schneller, einfach und mit einer hohen Lebensdauer ausführbar ist.

### Offenbarung der Erfindung

Erfindungsgemäß wird die Aufgabe durch den Gegenstand der Patentansprüche 1, 9 und 10 gelöst. Vorteilhafte Weiterbildungen ergeben sich aus den abhängigen Ansprüchen.

Ein Erfindungsgedanke ist mittels mindestens eines, vorher erfassten Einspurwertes, die Einspurzeitdauer eines Starterritzels genau zu ermitteln, um zu einem idealen Zeitpunkt einzuspuren. Der ideale Zeitpunkt zum Einspuren ist eine im Wesentlichen synchrone Drehzahl eines einzuspurenden, hoch- oder auslaufenden oder mit konstanter Geschwindigkeit gleichlaufenden Starterritzels in einen Zahnkranz einer auslaufenden Brennkraftmaschine. Aufgrund von genaueren Werten über den Einspurzeitdauer kann die synchrone Drehzahl, bei der eingespurt wird, deutlich erhöht werden, so das auf geänderte Betriebswünsche, wie zum Beispiel einen Wiederstart der Brennkraftmaschine deutlich schneller als im Stand der Technik bekannt, reagiert werden kann. Durch ein Erreichen einer im Wesentlichen synchronen Drehzahl in einem kleineren Drehzahlfenster und in einem definierten Zeitfenster ist der mechanische Verschleiß und eine Geräuschentwicklung der beteiligten Antriebskomponenten, wie der Startervorrichtung und dem Zahnkranz, auf ein Minimum reduziert.

Die Aufgabe wird mittels des Verfahrens dadurch gelöst, dass mindestens ein Einspurwert von der Einspurvorrichtung für ein Einspuren des Starterritzels mittels einer Erfassungseinrichtung erfasst wird, als Referenzwert in der Steuerung gespeichert und ausgewertet wird. Das Erfassen eines individuellen Einspurwertes in einem Fahrzeug ist wichtig, um Fertigungs- und Montagetoleranzen auszugleichen, die bei der Produktion von Kraftfahrzeugen auftreten. Diese Fertigungs- und Montagetoleranzen treten in einem unterschiedlich langen Ritzelweg bis zum Einspuren auf. Der Ritzelweg kann beispielsweise Toleranzen von 1 bis 5 mm aufweisen. Daraus resultieren unterschiedliche Einspurzeitpunkte bedingt durch die Fertigungs- und Montagetoleranzen, die erfindungsgemäß durch das Erfassen des mindestens einen Einspurwerts ausgeglichen werden können. Somit kann bei einer Start-Stopp-Betriebsstrategie ein Starterritzel hoch präzise mit einer sehr hohen Güte einer synchronen Drehzahl in den Zahnkranz sowohl bei niedrigen aber auch bei sehr hohen Drehzahlen eingespurt werden. Der gespeicherte Referenzwert wird dahingehend ausgewertet, dass die Startzeit zum Einspuren mittels der Einspurvorrichtung in Abhängigkeit des Referenzwerts verschoben wird, um rechtzeitig einzuspuren.

Um die Fertigungs- und Montagetoleranzen, die im Wesentlichen zwischen dem Zahnkranz und dem Starterritzel auftreten, zu erfassen, wird von der Erfassungseinrichtung der Einspurwert nur dann als Referenzwert gespeichert, wenn das Startritzel beim Einspuren mit dem Zahnkranz eine Zahn-auf-Zahn-Stellung auftritt. Dieser Einspurwert differiert von Fahrzeug zu Fahrzeug und wird individuell von der Steuerung ermittelt und eingestellt, um die Güte der Einspurqualität zu verbessern.

Gemäß einer die Erfindung weiterbilden Ausführungsform wird als Einspurwert eine Zeitdauer gemessen. Als Referenzwert dient also die Zeitdauer, bis das Starterritzel wegen einer Zahn-auf-Zahn-Stellung mit dem Zahnkranz der Brennkraftmaschine nicht einrückbar ist. Die Zeitdauer variiert, insbesondere da der Ritzelweg zwischen Starterritzel und Zahnkranz geringfügig aus Fertigungs- und Montagegründen verschieden groß ist. Um diese Einbautoleranz beim Einspuren des Starterritzels während einer Start-Stopp-Betriebsstrategie auszugleichen, wird der Referenzwert erfasst und für die zeitlich definierte Ansteuerung der Einspurvorrichtung berücksichtigt.

Gemäß einer alternativen Ausführungsform wird als Einspurwert eine Wegstrecke des Starterritzels direkt gemessen. Der Referenzwert wird als Wegstrecke von der Steuerung eingelesen und verarbeitet. Die Steuerung verändert die Ansteuerung der Einspurvorrichtung in Abhängigkeit der Wegstrecke und gleicht somit die Fertigungstoleranzen aus. Die Wegstrecke kann über bekannte Erfassungsmittel gemessen werden.

Gemäß einer die Erfindung weiterbildenden Ausführungsform ist die Einspurvorrichtung als Starterrelais ausgebildet, wobei mittels einer bestrombaren Wicklung des Starterrelais das Starterritzel eingespurt wird und ein Strom des Starterrelais detektiert und ausgewertet wird, der durch die Bewegung des Ankers im Starterrelais beeinflusst wird. Somit wird ein Einspurwert aus der einspurenden Wicklung erzielt, der zur Ermittlung eines Referenzwerts zur rechtzeitigen Ansteuerung des Starterrelais dient. Die einspurende Wicklung des Starterrelais dient somit als Sensor und als Aktor in einer Doppelfunktion.

Gemäß einer besonders bevorzugten Ausführungsform ist die Einspurvorrichtung als Starterrelais mit einer ersten und einer zweiten bestrombaren Wicklung ausgebildet, wobei durch Bestromen der ersten Wicklung zum Einspuren diese als Einspurwicklung wirkt, und von der Erfassungseinrichtung eine induzierte Spannung in der zweiten, nicht bestromten Wicklung gemessen wird. Somit kann ein Starterrelais als Aktor mit zwei separat ansteuerbaren Wicklungen, mit einer Einspurwicklung und einer Schaltwicklung zum Schalten des Starterstroms, die gleichzeitig als Sensor wirkt, multifunktional eingesetzt werden, um Fertigungstoleranzen auszugleichen. Durch ein einfaches elektromagnetisches Prinzip, durch Messung der induzierten Spannung in der nicht bestromten Schaltwicklung wird eine Zeitdauer bis zur Zahn-auf-Zahn-Stellung gemessen, die von Fahrzeug zu Fahrzeug aufgrund der Fertigungstoleranzen differiert. Diese Zeitdauer entspricht einem Ritzelweg, der als Referenzwert für vorgegebene Betriebswerte einer Start-Stopp-Betriebsstrategie dient. Die Start-Stopp-Betriebsstrategie wird von der Steuerung zusammen mit einer Motorsteuerung ausgeführt.

Vorteilhafterweise wird die Zeitdauer vor der Inbetriebnahme des Fahrzeugs gemessen. Die Fertigungstoleranz, die sich von Fahrzeug zu Fahrzeug unterscheidet, wird gewöhnlich nur einmal im Fahrzeugleben festgestellt. Unter Inbetriebnahme ist somit der Zeitpunkt nach Produktion des Fahrzeugs aber vor Übergabe an den Fahrzeugbesitzer zu verstehen. Eine Inbetriebnahme tritt auch nach Reparaturarbeiten an der Brennkraftmaschine oder dem Startermotor auf, wenn sich hierbei die Einbautoleranzen verschoben haben könnten. Vor der Inbetriebnahme des Fahrzeugs stellt sich die Steuerung durch "selbstlernende" Diagnosefunktionen gemäß dem erfindungsgemäßen Verfahren ein.

Gemäß einer alternativen Ausführungsform werden die Fertigungstoleranzen durch die Zeitdauer von der Steuerung in vordefinierten Zyklen, wie beispielsweise nach konstanten Wegstrecken oder konstanten Zeitdauern gemessen und der Referenzwert gegebenenfalls aktualisiert. Dies ist vorteilhaft, um auftretende Toleranzen, die beispielsweise durch Verschleiß am Starterritzel oder Zahnkranz auftreten, zur Erhöhung der Lebensdauer auszugleichen. Ein vorzeitiger Verschleiß reduziert sich somit.

Der Aufgabe wird mittels eines Computerprogrammprodukts dadurch gelöst, dass es in einen Programmspeicher mit Programmbefehlen ladbar ist, um alle Schritte des oben beschriebenen Verfahrens auszuführen, wenn das Programm in einer Steuerung ausgeführt wird.

Das Computerprogrammprodukt erfordert keine zusätzlichen Bauteile im Fahrzeug, sondern lässt sich als Modul in bereits vorhandenen Steuerungen im Fahrzeug implementieren. Das Computerprogrammprodukt kann beispielsweise in der Motorsteuerung oder einer Steuerung für die Startvorrichtung, d. h. einer Startersteuerung, vorgesehen sein. Das Computerprogrammprodukt hat den weiteren Vorteil, dass es leicht an individuelle und bestimmte Kundenwünsche anpassbar ist, sowie eine Verbesserung der Betriebsparameter durch verbesserte empirische Werte ermöglicht und eine Selbstlernfunktion implementierbar ist.

Die Aufgabe wird darüber hinaus auch durch eine Steuerung dadurch gelöst, dass die Steuerung einen Programmspeicher und eine Erfassungseinrichtung aufweist, mittels der am Starterrelais beim Bestromen einer einspurenden Wicklung charakteristische Stromwerte messbar sind, diese Stromwerte als gemessener Einspurwert auswertbar sind und im Programmspeicher zur Verarbeitung abspeicherbar sind. Somit ist durch die Steuerung in Verbindung mit einem zweistufigen Starterrelais mit mindestens einer Wicklung ein Mess- und Sensor-System geschaffen, um Einbautoleranzen auszugleichen, um somit eine hohe Qualität für den richtigen Einspurzeitpunkt des Starterritzels in eine synchrone Drehzahl von dem Startermotor mit dem Zahnkranz der Brennkraftmaschine zu erzielen. Die Lebensdauer ist somit lang, die Geräuschentwicklung niedrig und bei Start-Stopp-Betriebsstrategien ist die Verfügbarkeit der Brennkraftmaschine schneller als bislang aus dem Stand der Technik bekannt gegeben.

Gemäß einer weiter bevorzugten Ausführungsform ist die Steuerung mit einem Programmspeicher ausgebildet, in den insbesondere ein oben beschriebenes Computerprogrammprodukt ladbar ist, um bevorzugt das obenbeschriebene Verfahren auszuführen.

Es versteht sich, dass die vorstehend genannten und nachstehend noch zu erläuternden Merkmale nicht nur in der jeweils angegebenen Kombination, sondern auch in anderen Kombinationen verwendbar sind.

### Kurze Beschreibung der Zeichnungen

Die Erfindung wird im Folgenden anhand eines Ausführungsbeispiels unter Bezugnahme auf Zeichnungen näher erläutert. Es zeigen:
- Fig. 1: einen schematischen Schaltplan von Antriebskomponenten eines Fahrzeugs,
- Fig. 2: ein Flussdiagramm für ein erfindungsgemäßes Verfahren und
- Fig. 3: ein Signal-Kennlinien-Diagramm eines Einspurvorgangs.

### Ausführungsformen der Erfindung

Die Fig. 1 zeigt einen Schaltplan einer Startvorrichtung 1. Die Startvorrichtung 1 umfasst einen Startermotor 2 mit einem Starterritzel 3, das von einem Starterrelais 4 als Einspurvorrichtung auf einer Starterachse 5 vom Startermotor 2 axial verschiebbar ist. Das Starterritzel 3 wird mittels des Starterrelais 4 in einen Zahnkranz 6 einer Brennkraftmaschine 7 zum Starten der Brennkraftmaschine 7 eingerückt.

Im ausgerückten Zustand besteht zwischen der zahnkranzseitigen Stirnseite des Starterritzels 3 und der starterritzelseitigen Stirnseite vom Zahnkranz 6 als Einbautoleranz ein Ritzel-Zahnkranz-Abstand T, beispielsweise in einer Größenordnung von 1 bis 5 mm. Der Abstand T differiert aufgrund von Fertigungs- und Montagetoleranzen von Fahrzeug zu Fahrzeug.

Die in der Fig. 1 dargestellte Startvorrichtung 1 ist erfindungsgemäß vorgesehen, um eine Start-Stop-Betriebsstrategie auszuführen, gemäß der ein schneller Wiederstart der Brennkraftmaschine 7 möglich ist. Die Brennkraftmaschine 7 wird aufgrund einer Start-Stop-Betriebsstrategie von der Motorsteuerung 8 ausgeschaltet. Um eine schnelle Verfügbarkeit der Brennkraftmaschine zu gewährleisten, wird das Starterritzel 3 auf eine synchrone Drehzahl mit dem Zahnkranz 6 beschleunigt. Die Drehzahl des Zahnkranzes nähert sich mit einer abnehmenden Drehzahl der synchronen Drehzahl an. Um eine möglichst gute Synchronisation der beiden auf einander sich zu bewegenden Drehzahlen zu erreichen, ist erfindungsgemäß einer Steuerung, die als Startersteuerung 9 im Folgenden bezeichnet wird, bekannt, in welcher Zeitdauer das Starterritzel 3 aus der Ruhelage auf den Zahnkranz 6 stößt. Zur Bestimmung dieser Zeitdauer zum Einspuren, die von einer variierenden Einbautoleranz mit Abstand T abhängt, wird unten beschriebenes Verfahren durchgeführt. Um das erfindungsgemäße Verfahren zur Verbesserung von Start-Stop-Betriebsstrategien, insbesondere mit einer schnellen Änderung des Betriebswunsches von der Brennkraftmaschine, auszuführen, weist die Startvorrichtung insbesondere folgende Merkmale und Komponenten auf.

Das Starterrelais 4 ist gemäß einer besonders bevorzugten Ausführungsform mit zwei von der Startersteuerung 9 separat ansteuerbaren Wicklungen, einer ersten und einer zweiten Wicklung, ausgebildet. Die erste Wicklung ist eine sogenannte Einspurwicklung 10, um das Starterritzel 3 separat von einer Bestromung des Startermotors 2 in den Zahnkranz 6 einzuspuren. Eine Schaltwicklung 11 schaltet den maximalen Starterstrom von der Batterie 12 zur Ansteuerung des Startermotors 2. Die Einspurwicklung 10 und die Schaltwicklung 11 sind mit der Startersteuerung 9 über eine spezielle Schaltungsanordnung verbunden, die in der Fig. 1 abstrahiert und vereinfacht dargestellt ist. Es versteht sich, dass die Schaltungsanordnung der Startersteuerung 9 mit dem Starterrelais 4 und dem Startermotor 2 auch andere bevorzugte Schaltungsanordnungen aufweisen kann, wobei die wesentlichen Komponenten in der Fig. 1 dargestellt sind.

Zur Ansteuerung der Einspurwicklung 10 und der Schaltwicklung umfasst die Startersteuerung 9 elektronische Leistungsschalter 13, 14, die auch als Relais ausgebildet sein können. Die Leistungsschalter 13, 14 werden von einem in der Startersteuerung 9 eingebauten Mikrocomputer 15 angesteuert. Der Mikrocomputer 15 steht über ein Bussystem 16, beispielsweise einen CAN-Bus mit der Motorsteuerung in Informationskontakt, um Informationssignale zum Starten des Startermotors 2 und des Startrelais 4 zu empfangen sowie um Impulssignale zum Ausführen einer Start-Stop-Betriebsstrategie aufnehmen zu können. Start-Stop-Betriebsstrategien sind in einem Programmspeicher 17 im Mikrocomputer 15 niedergelegt. Der Mikrocomputer 15 weist zur Ausführung einen Zeitgeber 18 auf.

Erfindungsgemäß weist die Startersteuerung 9 eine Erfassungseinrichtung 20 auf, die eine induzierte Spannung an der Schaltwicklung 11 gegen Masse mit einer Spannungsmesseinrichtung 27 über die Zeit misst und diese Spannungswerte an den Mikrocomputer 15 übermittelt.

Alternafiv weist die Erfassungseinrichtung 20 eine Strommessvorrichtung 26 auf, die den Strom der Einspurwicklung 10 detektiert und den Verlauf dieser Werte über die Zeit an den Mikrocomputer 15 übermittelt.

Der Mikrocomputer 15 wertet die gemessenen Werte mit Hilfe des Zeitgebers 18 aus und passt entsprechend, zu den im Folgenden beschriebenen Figuren, den Startimpuls zum Einspuren des Starterritzels 3 mittels des Starterrelais 4 bezüglich der Zeit an.

Zum Ausführen von Kaltstarts wird die Motorsteuerung 8 durch Schließen eines Schalters 19, beispielsweise am Zündschloss, aktiviert, die ein separates Relais 21 schließt, um das Starterrelais 4 und den Startermotor 2 zu bestromen.

Damit die Motorsteuerung 8 Abschaltbedingungen detektieren kann, ist sie mit einem zweiten Bussystem, beispielsweise einem LIN-Bus 22, verbunden. Der LIN-Bus 22 liefert Sensorwerte, beispielsweise die Geschwindigkeit des Fahrzeugs, die Gas-, Kupplungs- und/oder Bremspedalstellung usw., um daraus abzuleiten, ob die Abschaltbedingungen für eine Start-Stop-Betriebsstrategie vorliegen.

Um den Abstand der Einbautoleranz T zu messen, der sich deutlich auf die Zeitdauer zum Einspuren des Starterritzels 3 in den Zahnkranz 6 auswirkt, wird von der Einspurwicklung 10 die Zeitdauer vom Startimpuls durch Bestromen bis zum Auftreffen des Starterritzels 3 auf den Zahnkranz 6 gemessen. Dies ist wichtig, um daraus die effektive Zeitdauer zum Einspuren abzuleiten und im richtigen Zeitpunkt ein synchrones Einspuren auch bei hohen Drehzahlen des Zahnkranzes 6 und des Starterritzels 3 zu ermöglichen, um somit die Geräuschentwicklung und einen Verschleiß zu minimieren und die Wirksamkeit der Startvorrichtung zu optimieren.

Die Fig. 2 zeigt als Flussdiagramm beispielhaft den Verfahrensablauf einer Startersteuerung 9, um die Einbautoleranz des Ritzel-Zahnkranz-Abstandes T einzustellen. Der Verfahrensablauf wird bevorzugt vor Inbetriebnahme der Start-Stop-Betriebsstrategie durchgeführt. Alternativ ist es möglich, den Verfahrensablauf in bestimmten Zyklen, beispielsweise nach konstanten Wegstrecken, z.B. alle 50.000 oder 100.000 km oder in zeitlichen Abständen, beispielsweise jedes Jahr einmal oder immer vor jedem Kaltstart, zu wiederholen, um den Abstand zu überprüfen, der sich aufgrund von Verschleißerscheinungen verändert haben könnte. Natürlich ist der Verfahrensablauf auch nach einer Reparatur an den beteiligten Fahrzeugkomponenten zu wiederholen. Der Verfahrensablauf ist gegebenenfalls bei großen Temperaturunterschieden auch durchführbar, die zu einer veränderbaren Einbautoleranz mit Abstand T führen können.

Im Schritt S1 erfährt die Startersteuerung 9, insbesondere der Mikrocomputer 10, ein Signal, um das Verfahren, das in den Programmspeicher 17 als Computerprogramm mit Programmbefehlen geladen ist, auszuführen, beispielsweise nach der Produktion des Fahrzeugs, wenn das Fahrzeug das erste Mal mit dem Zündschlüssel gestartet wird und der Schalter 19 betätigt wird.

Im Schritt S2 wird die Einspurwicklung 10 über den Leistungsschalter 13 bestromt, so dass das Starterritzel 3 sich auf den Zahnkranz 6 zu bewegt.

Im Schritt S3 detektiert die Erfassungseinrichtung 20 mit einer Spannungsmesseinrichtung 27 über die Zeit eine induzierte Spannung von der Schaltwicklung 11 im Starterrelais 4 aufgrund der Bewegung des Ankers 24, der über einen Gabelhebel 25 das Starterritzel 3 axial auf der Achse 5 verschiebt. Die über die Zeit gewonnenen Spannungswerte werden von der Erfassungseinrichtung 20 an den Mikrocomputer 15 übermittelt. Der Mikrocomputer 15 wertet die Spannungswerte über die Zeit nach einem charakteristischen Werteverlauf aus und errechnet die Dauer des Einspurvorgangs bis zu einem charakteristischen Werteverlauf. Es gibt zwei charakteristische Werteverläufe, einen ersten und einen zweiten. Der erste charakteristische Werteverlauf entspricht einem nicht eingespurten Starterritzel 3, d.h. einer Zahn-auf-Zahn-Stellung von Startritzel 3 und Zahnkranz 6. Der zweite charakteristische Werteverlauf zeigt ein in den Zahnkranz 6 eingespurtes Starterritzel 3 an.

Alternativ oder zusätzlich ist die Erfassungseinrichtung 20 mit einer Strommessvorrichtung 26 ausgebildet, die den Strom I10 der Einspurwicklung 10 misst. Der Strom I10 wird aufgrund der Bewegung des Ankers 24 durch eine induzierte Spannung reduziert. Die Ursache für die induzierte Spannung ist die Induktivitätsänderung der Spule durch den bewegten Anker. Der Mikrocomputer 15 wertet entweder einen Wertverlauf von der Spannungsmesseinrichtung 27 oder von der Strommesseinrichtung 26 oder beide Messwertverläufe aus. Der erste charakteristische Werteverlauf ergibt sich aus einem Kurvenverlauf von der Strom oder Spannung, der typisch für das Erreichen einer Zahn-Zahn-Stellung ist, beispielsweise aufgrund von lokalen Plateaus und/oder Extremwerten auf einem bestimmten, applikationsabhängigen

Niveau.

In einer Abfrage A1 unterscheidet der Mikrocomputer 15, ob der im Schritt S3 ausgewertete charakteristische Werteverlauf in einem vorgegebenen Toleranzbereich liegt oder nicht, d. h. ob der charakteristische Wertverlauf der erste oder zweite charakteristische Wertverlauf ist. Liegt der erste charakteristische Werteverlauf innerhalb des Toleranzbereichs so detektiert der Mikrocomputer 15 eine Zahn-auf-Zahn-Stellung vom Starterritzel 3 und dem Zahnkranz 6.

Liegt der erfasste charakteristische Werteverlauf außerhalb des Toleranzbereichs, d. h. liegt der zweite charakteristische Wertverlauf vor, so liegt keine Zahn-auf-Zahn-Stellung vor und das Starterritzel 3 ist in den Zahnkranz 6 eingespurt worden. Somit konnte der Abstand der Einbautoleranz T noch nicht gemessen werden.

Falls keine Zahn-Zahn-Stellung erreicht wurde, wird das Starterritzel 3 wieder ausgespurt, in dem der Strom von der Einspurwicklung 10 ausgeschaltet wird. Die Schritte S2, S3 und A1 werden wiederholt. Um eine andere Ausgangslage des Starterritzels 3 zu erreichen, kann der Startermotor 2 zusätzlich mit einem kleinen Andrehstrom über eine Steuerung, die aus Gründen der Vereinfachung weggelassen worden ist, angedreht werden.

Im Schritt S4 wird also das Starterritzel 3 gegenüber dem Zahnkranz 6 verdreht, um in einem erneuten Durchlauf von Schritt S2 und S3 sowie Abfrage A1 den Abstand T als Zeitdauer zu detektieren.

Liegt der ausgewertete, erste charakteristische Werteverlauf innerhalb des Toleranzbereichs, so wird die Dauer des Einspurens als Einspurdauerwert im Schritt S5 abgespeichert. Dieser Einspurdauerwert bildet einen Referenzwert, um daraus die ideale Einspurzeitdauer und somit den idealen, d.h. best möglichen, Startzeitpunkt zum Einspuren des Starterritzels 3 durch Ausführung eines Computerprogrammprodukts von dem Mikrocomputer 15 abzuleiten.

Gemäß einer alternativen Ausführungsform wird in einer Abfrage A2 ein Zähler installiert, um mehrmals den Abstand T durch das Verfahren mit den Schritten S2 und S3 zu durchlaufen und somit den Referenzwert zu bestätigen. Beispielsweise wird der Referenzwert nur endgültig abgespeichert, wenn der Referenzwert aus Schritt S5 dreimal bestätigt wurde oder es wird ein Mittelwert gebildet. Dies geschieht im Schritt S6. Auch um Messfehler auszugleichen wird der Einspurvorgang mehrmals durchgeführt. Der Einspurvorgang mit einer Zahn-auf-Zahn-Stellung tritt in ca. 70% der Fälle auf. Wiederholungen sind aufgrund einer Zahn-Lücke-Stellung in also mindestens ca. 30 % der Fälle erforderlich.

Im Schritt S6 wird der Referenzwert im Programmspeicher zumindest für die Lebensdauer des Fahrzeugs oder bis zur nächsten Referenzmessung abgespeichert.

Im Schritt 7 berechnet der Mikrocomputer 15 den Startzeitpunkt t₀ und verschiebt den Startzeitpunkt t₀ entweder nach vorne oder nach hinten von einem neutralen Soll-Bezugswert.

Im Schritt S8 ist das Verfahren beendet und die Startersteuerung 9 ist für eine Start-Stop-Betriebsstrategie eingestellt, bei der das Zahnritzel 3 auch mit einer hohen Drehzahl synchron in den Zahnkranz 6 sehr gut einspurbar ist.

Die Fig. 3 zeigt beispielhaft ein Zeit-Strom-Spannungs-Weg-Diagramm mit Kennlinien der Spannung U10 von der Einspurwicklung 10, des Stroms I10 von der Einspurwicklung 10, des axialen Bewegungswegs R3 vom Starterritzel 3, des axialen Bewegungwegs A24 des Ankers 24 und der induzierten Spannung U11 der Schaltwicklung 11 jeweils für eine Zahn-auf-Zahn-Stellung mit einem Abstand der Einbautoleranz T von beispielsweise 1 mm, bezeichnet als -1 und einem vollständigen Einspurvorgang des Starterritzels 3 in den Zahnkranz 6, im Folgendes durch -max bezeichnet.

Die Fig. 3 verdeutlicht, das als wichtiger Gedanke der Erfindung der Strom I10 der Einspurwicklung 10 und/oder die induzierte Spannung U11 über die Zeit gemessen und ausgewertet wird, wie also das Starterrelais 4 als Aktor und Sensor gleichzeitig einsetzbar ist.

Durch die Bewegung des Ankers 24 ändert sich in der Einspurwicklung 10 der magnetische Fluss und eine Spannung U wird induziert, die der von außen angelegten Spannung U10 entgegen gerichtet ist und so den Strom gemäß den Kennlinien 14-1 und I4-max reduziert.

Der Stromverlauf wird in der Startersteuerung 9 oder einer anderen separaten Steuerung oder beispielsweise, wenn die Startersteuerung 9 in der Motorsteuerung 8 integriert ist, erfasst und ausgewertet.

Bei Bestromen der Einspurwicklung 10 steigt der Strom I10 mit abnehmender Steigung, bedingt durch die Induktivität der Wicklung im Starterrelais 4 an. Entsprechend ist an der Spannungsmesseinrichtung 27 im Strompfad der Schaltwicklung 11 die induzierte Spannung U11 durch die Bewegung des Ankers 24 und der magnetischen Durchflutung durch die Einspurwicklung 10 in der Startersteuerung 9 messbar und gemäß dem zur Fig. 2 beschriebenen Verfahren auswertbar. Ebenso ist mittels der Strommessvorrichtung 26 der Strom I10 von der Einspurwicklung messbar und auswertbar.

Stößt die Stirnseite des Starterritzels 3 an den Zahnkranz 6 aufgrund einer Zahn-auf-Zahn-Stellung, beispielsweise nach einem Ritzelweg von 1 mm zu einem bestimmten Zeitpunkt t₁, so nimmt die induzierte Spannung gemäß der Kennlinie U11-1 ab, wohingegen die Kennlinie U11-max der induzierten Spannung bei einer vollständigen Bewegung des Ankers 24 aufgrund eines Einrückens einer Zahn-auf-Lücke-Stellung stark ansteigt, wie in der Fig. 3 gezeigt ist.

Auch aus der Kennlinie I10 des Stroms der Einspurwicklung 10 ist eine Zahn-auf-Zahn-Stellung ableitbar, da der Strom gemäß der Kennlinie I10-1 bei einem Anschlag, beispielsweise nach 1 mm Ritzelweg, weiter ansteigt, da die induzierte Spannung U sinkt, weil die Bewegung des Ankers 24 gestoppt ist.

Hingegen bei einer maximalen Bewegung des Ankers 24 steigt die induzierte Spannung U gemäß der Kennlinie U11-max an, so dass der Strom I10-max wieder etwas reduziert wird.

Bei einer Einbaulage mit einem geringen Abstand des Starterritzels 3 zum Zahnkranz 6 erfolgt die Verzögerung des Ankers 24 und der erneute Anstieg des Stroms I10-1 früher als zum Zeitpunkt t₁. Umgekehrt verschiebt sich bei einer Einbaulage mit einem größeren Abstand vom Starterritzel 3 zum Zahnkranz 6 der Zeitpunkt t₁ nach hinten. Durch Messung dieser Zeitdauer t₁ kann auf die Einbaulage bzw. den Abstand rückgeschlossen werden und die Einspurdauer entsprechend mit einem Referenzwert korrigiert und abgespeichert werden. Das in der Fig. 2 beschriebene Verfahren und durch die Kennlinien in der Fig. 3 dargestellte Verfahren lässt sich entweder am Anfang der Lebensdauer eines Fahrzeugs einstellen oder nach jedem Schlüsselstart oder nach definierten konstanten Abständen eines zurückgelegten Wegs bzw. einer abgelaufenen Zeitdauer.

Die Fig. 3 zeigt einen Zeitpunkt t₂. Zu diesem Zeitpunkt hat die Startersteuerung festgestellt, dass der gemessene Wert, entweder der Strom I10 der Einspurwicklung 10 und/oder die induzierte Spannung U11 an der Schalterwicklung 11 eine maximale Bewegung des Ankers 24 ausführt, da das Starterritzel 3 aufgrund einer Zahn-Lücke-Stellung vollständig in den Zahnkranz 6 einspurt. Der Zeitpunkt t₂ liegt also außerhalb des Toleranzbereiches der Abfrage A1 aus Fig. 2, so dass die Startersteuerung 9 ein vollständiges Einspuren detektiert und gegebenenfalls Messvorgänge gemäß dem in Fig. 2 beschriebenen Verfahrensablauf wiederholt.

Alle Figuren zeigen lediglich schematische nicht maßstabsgerechte Darstellungen. Im Übrigen wird insbesondere auf die zeichnerische Darstellungen für die Erfindung als Wesentlich verwiesen.

## Patentansprüche

1. Verfahren einer Steuerung für eine Startvorrichtung (1) mit einem Startermotor (2), einer Einspurvorrichtung und einem Starterritzel (3) zum Einspuren in einen Zahnkranz (6) einer Brennkraftmaschine (7) in einem Kraftfahrzeug, wobei die Einspurvorrichtung zum Einspuren des Starterritzels (3) von der Steuerung angesteuert wird, wobei mindestens ein Einspurwert von der Einspurvorrichtung zum Einspuren des Starterritzels (3) mittels einer Erfassungseinrichtung (20) erfasst wird, als Referenzwert in der Steuerung gespeichert und ausgewertet wird, wobei der gespeicherte Referenzwert dahingehend ausgewertet wird, dass eine Startzeit zum Einspuren mittels der Einspurvorrichtung in Abhängigkeit des gespeicherten Referenzwerts verschoben wird, um rechtzeitig einzuspuren, **dadurch gekennzeichnet, dass** die Einspurvorrichtung als Starterrelais (4) mit zwei separat bestrombaren Wicklungen ausgebildet, wobei mindestens eine erste Wicklung als Einspurwicklung (10) ausgebildet ist, und beim Einspuren die Erfassungseinrichtung (20) eine induzierte Spannung (UII) in der zweiten nicht bestromten Wicklung misst.

2. Verfahren nach Anspruch 1, **dadurch gekennzeichnet, dass** der Einspurwert von der Erfassungseinrichtung gemessen wird, in der das Starterritzel (3) beim Einspuren mit dem Zahnkranz (6) eine Zahn-auf-Zahn-Stellung ausbildet.

3. Verfahren nach Anspruch 1 oder 2, **dadurch gekennzeichnet, dass** der Einspurwert als Zeitdauer zum Einspuren des Starterritzels (3) gemessen wird.

4. Verfahren nach einem der Ansprüche 1 bis 3, **dadurch gekennzeichnet, dass** der Einspurwert als Wegstrecke des Starterritzels (3) gemessen wird.

5. Verfahren nach einem der Ansprüche 1 bis 4, **dadurch gekennzeichnet, dass** die Einspurvorrichtung als Starterrelais (4) ausgebildet ist, wobei mittels einer bestrombaren Wicklung des Starterrelais (4) das Starterritzel (3) eingespurt wird und ein Strom des Starterrelais (4) detektiert und ausgewertet wird, der durch die Bewegung des Ankers (24) im Starterrelais (4) beeinflusst wird.

6. Verfahren nach einem der Ansprüche 1 bis 5, **dadurch gekennzeichnet, dass** die Zeitdauer vor der Inbetriebnahme des Fahrzeugs gemessen wird.

7. Verfahren nach einem der Ansprüche 1 bis 6, **dadurch gekennzeichnet, dass** die Zeitdauer von der Steuerung in vordefinierten Zyklen gemessen wird und der Referenzwert aktualisiert wird.

8. Computerprogrammprodukt, das in einen Programmspeicher (17) mit Programmbefehlen ladbar ist, um alle Schritte eines Verfahrens nach zumindest einem der Ansprüche 1 bis 7 auszuführen, wenn das Programm in einer Steuerung ausgeführt wird.

9. Steuerung für eine Startvorrichtung (1) mit einem Startermotor (2), einem Starterrelais (4) und einem Starterritzel (3) zum Starten einer Brennkraftmaschine (7) in einem Fahrzeug, wobei die Steuerung mit einem Mikrocomputer (15) ausgebildet ist, mittels dem eine Start-Stopp-Betriebsstrategie ausführbar ist, dadurch gekennzetchnet, dass die Steuerung einen Programmspeicher (17) und eine Erfassungseinrichtung (20) aufweist, mittels der am mit zwei separat bestrombaren Wicklungen ausgebildeten Starterrelais (4) beim Bestromen einer einspurenden Wicklung charakteristische Spannangsweite in der zweiten nicht bestromtem Wicklang messbar sind, diese Spannangswerte als gemessene Einspurwerte auswertbar sind und im Programmspeicher (17) zur Verarbeitung abspeicherbar sind.

10. Steuerung nach Anspruch 9, mit einem Programmspeicher (17); dadurch gekennzeichnen, dass die Steuerung einen Programmspeicher (17) aufweist, in den ein Computerprogrammprodukt gemäß Anspruch 8 ladbar ist, um bevorzugt das Verfahren gemäß einem der Ansprüche 1 bis 7 auszuführen.

## Claims

1. Method of controlling a starting apparatus (1) having a starter motor (2), an engagement apparatus and a starter pinion (3) for engaging in a toothed rim (6) of an internal combustion engine (7) in a motor vehicle, with the engagement apparatus for engagement of the starter pinion (3) being actuated by the control system, with at least one engagement value of the engagement apparatus for the engagement of the starter pinion (3) being detected by means of a detection device (20), being stored in the control system as a reference value and being evaluated, with the stored reference value being evaluated to the effect that a start time for engagement by means of the engagement apparatus is shifted as a function of the stored reference value in order to engage at the correct time, **characterized in that** the engagement apparatus is in the form of a starter relay (4) with two windings which can be supplied with current separately, with at least a first winding being in the form of an engagement winding (10) and, during engagement, the detection device (20) measuring an induced voltage (UII) in the second winding to which current has not been supplied.

2. Method according to Claim 1, **characterized in that** the engagement value is measured by the detection device in which the starter pinion (3) forms a tooth-on-tooth position when it engages with the toothed rim (6).

3. Method according to Claim 1 or 2, **characterized in that** the engagement value is measured as the time period for engagement of the starter pinion (3).

4. Method according to one of Claims 1 to 3, **characterized in that** the engagement value is measured as the distance travelled by the starter pinion (3).

5. Method according to one of Claims 1 to 4, **characterized in that** the engagement apparatus is in the form of a starter relay (4), with the starter pinion (3) being engaged by means of a winding of the starter relay (4), it being possible for current to be supplied to the said winding, and a current of the starter relay (4) being detected and evaluated, the said current being influenced by the movement of the armature (24) in the starter relay (4).

6. Method according to one of Claims 1 to 5, **characterized in that** the time period before the vehicle is put into operation is measured.

7. Method according to one of Claims 1 to 6, **characterized in that** the time period is measured by the control system in predefined cycles and the reference value is updated.

8. Computer program product which can be loaded into a program memory (17) with program instructions in order to execute all the steps of a method according to at least one of Claims 1 to 7 when the program is run in a control system.

9. Control system for a starting apparatus (1) having a starter motor (2), a starter relay (4) and a starter pinion (3) for starting an internal combustion engine (7) in a vehicle, with the control system being formed with a microcomputer (15) by means of which a start/stop operation strategy can be executed, **characterized in that** the control system has a program memory (17) and a detection device (20) by means of which characteristic voltage values can be measured in the second winding, to which current has not been supplied, at the starter relay (4), which is formed with two windings to which current can be supplied separately, when current is supplied to an engaging winding, it being possible for the said voltage values to be evaluated as measured engagement values and to be stored in the program memory (17) for processing purposes.

10. Control system according to Claim 9, having a program memory (17), **characterized in that** the control system has a program memory (17) in which a computer program product according to Claim 8 can be loaded in order to preferably execute the method according to one of Claims 1 to 7.

## Revendications

1. Procédé utilisé dans un élément de commande d'un dispositif de démarrage (1) équipé d'un moteur de démarreur (2), d'un dispositif d'enclenchement et d'un pignon de démarreur (3) pour l'enclenchement dans une couronne dentée (6) d'un moteur à combustion interne (7) dans un véhicule automobile, le dispositif d'enclenchement étant commandé pour enclencher le pignon de démarreur (3) de l'élément de commande, au moins une valeur d'enclenchement du dispositif d'enclenchement étant détectée pour enclencher le pignon de démarreur (3) à l'aide d'un dispositif de détection (20), mémorisée et exploitée comme valeur de référence dans l'élément de commande, la valeur de référence mémorisée étant ensuite exploitée pour décaler le moment du début de l'enclenchement à l'aide du dispositif d'enclenchement en fonction de la valeur de référence mémorisée, pour s'enclencher à temps, **caractérisé en ce que** le dispositif d'enclenchement prend la forme d'un relais de démarreur (4) équipé de deux bobinages pouvant être alimentés séparément en courant, au moins un premier bobinage prenant la forme d'un bobinage d'enclenchement (10) et lors de l'enclenchement, le dispositif de détection (20) mesurant une tension induite (UII) dans le deuxième bobinage non alimenté en courant.

2. Procédé selon la revendication 1, **caractérisé en ce que** la valeur d'enclenchement est mesurée par le dispositif de détection dans lequel le pignon de démarreur (3) forme une position dent sur dent lors de l'enclenchement avec la couronne dentée (6).

3. Procédé selon la revendication 1 ou 2, **caractérisé en ce que** la valeur d'enclenchement est mesurée sous la forme d'une durée courant jusqu'à l'enclenchement du pignon de démarreur (3).

4. Procédé selon l'une quelconque des revendications 1 à 3, **caractérisé en ce que** la valeur d'enclenchement est mesurée sous la forme d'une distance parcourue du pignon de démarreur (3).

5. Procédé selon l'une quelconque des revendications 1 à 4, **caractérisé en ce que** le dispositif d'enclenchement prend la forme d'un relais de démarreur (4), le pignon de démarreur (3) étant enclenché à l'aide d'un bobinage du relais de démarreur (4) pouvant être alimenté en courant et un courant du relais de démarreur (4) étant détecté et exploité, ledit courant étant influencé par le mouvement de l'ancre (24) dans le relais de démarreur (4).

6. Procédé selon l'une quelconque des revendications 1 à 5, **caractérisé en ce que** la durée courant avant la mise en marche du véhicule est mesurée.

7. Procédé selon l'une quelconque des revendications 1 à 6, **caractérisé en ce que** la durée est mesurée par l'élément de commande selon des cycles prédéfinis et que la valeur de référence est actualisée.

8. Produit de programme informatique pouvant être chargé dans une mémoire de programme (17) par le biais d'ordres de programme, pour exécuter toutes les étapes d'un procédé selon au moins l'une quelconque des revendications 1 à 7 lorsque le programme est exécuté dans un élément de commande.

9. Élément de commande pour un dispositif de démarrage (1) équipé d'un moteur de démarreur (2), d'un relais de démarreur (4) et d'un pignon de démarreur (3) pour démarrer un moteur à combustion interne (7) dans un véhicule, l'élément de commande étant constitué d'un micro-ordinateur (15) à l'aide duquel une stratégie de fonctionnement par départ-arrêt peut être mise en place, **caractérisé en ce que** l'élément de commande comporte une mémoire de programme (17) et un dispositif de détection (20) à l'aide duquel les valeurs de tension caractéristiques obtenues dans le deuxième bobinage non alimenté en courant sont mesurables au niveau du relais de démarrage (4) constitué de deux bobinages pouvant être alimentés séparément en courant lors de l'alimentation d'un bobinage à enclencher, ces valeurs de tension pouvant être exploitées sous la forme de valeurs d'enclenchement et être mémorisées dans la mémoire de programme (17) pour leur traitement ultérieur.

10. Élément de commande selon la revendication 9, équipé d'une mémoire de programme (17), **caractérisé en ce que** l'élément de commande comporte une mémoire de programme (17) dans laquelle un produit de programme informatique selon la revendication 8 peut être chargé, pour exécuter de façon préférée le procédé selon l'une quelconque des revendications 1 à 7.
